# EUROPÄISCHE PATENTSCHRIFT

(11) **EP 0 128 336 B1**
(45) Veröffentlichungstag und Bekanntmachung des Hinweises auf die Patenterteilung: **30.03.1988**
(21) Anmeldenummer: 84105049.5
(22) Anmeldetag: 04.05.1984
(51) Int. Cl.: B22C 15/00, B22C 15/22

(54) **Vorrichtung zum Verdichten von Giessereiformsand**
Device for compacting foundry sand
Dispositif pour le serrage de sable de fonderie

(30) Priorität: 11.05.1983 DE 3317196
(43) Veröffentlichungstag der Anmeldung: 19.12.1984
(73) Patentinhaber: BMD Badische Maschinenfabrik Durlach GmbH, 76227 Karlsruhe (DE)
(72) Erfinder: Damm, Norbert, Ing.-grad., D-7521 Karlsdorf-Neuthard (DE)
(74) Vertreter: Brommer, Hans Joachim, Dr.-Ing.

(56) Entgegenhaltungen:
- EP-A- 0 062 331
- EP-A- 0 089 547
- DE-A- 2 949 340
- DE-A- 3 105 350
- DE-A- 3 226 171
- US-A- 3 170 202

## Beschreibung

Die Erfindung betrifft eine Vorrichtung zum Verdichten von Giessereiformsand durch schlagartige Einwirkung von Gasdruck auf den in einem Formkasten über einer Modellplatte mit Modell aufgeschütteten Formsand, wobei unmittelbar oberhalb der Oberfläche des unverdichteten Formsandes eine gasdurchlässige Schicht angeordnet ist, auf die der Gasdruck zur Wirkung gebracht wird.

In der nach Art 29 (1) (a) EPÜ den nächsten Stand der Technik bildenden EP-A-0 089 547, die gemäss Art. 54 (3) EPÜ für die Frage der erfinderischen Tätigkeit nicht in Betracht zu ziehen ist, ist ein Gasdruck-Formverfahren beschrieben, bei dem der Formsand in den aus Formkasten und Füllrahmen bestehenden, unten durch die Modellplatte mit dem Modell abgeschlossenen Formraum eingefüllt, auf die freie Formsand-Oberfläche eine gasdurchlässige Schicht in Form einer Zusatzmasse aufgelegt und anschliessend auf die Zusatzmasse gespeichertes Druckgas schlagartig entspannt wird. Da die Zusatzmasse lose aufgelegt ist, folgt sie der Absenkbewegung der Formsand-Oberfläche aufgrund der Verdichtung des Formsandes. In der Zusatzmasse wird der Gasdruck in kinetische Energie umgesetzt, die sich auf die Formsand-Oberfläche überträgt. Zugleich findet aber auch - aufgrund der Gasdurchlässigkeit der Zusatzmasse - ein Impulsaustausch zwischen dem Gas und der Formsand-Oberfläche statt. Ferner dringt das Gas in den Formsand ein und führt zu einem Fluidisierungseffekt. Dieser ist in der Verbindung mit der durch den Gasdruck erzeugten Aufprallenergie für die Verdichtung des Formsandes verantwortlich. In diesem Zusammenhang wird ferner vorgeschlagen, die Zusatzmasse in Einzelmassen zu zerlegen und diese an die gegebene Modellkontur anzupassen derart, dass die Masse über hohen Modellkonturen kleiner ist als über tiefen Konturen. Hiermit soll insbesondere erreicht werden, dass die Dichte bzw. Formhärte in horizontalen Ebenen etwa gleiche Werte annimmt. Praktische Versuche jedoch haben gezeigt, dass sich dieses Ziel nur schwer erreichen lässt. Es hat sich insbesondere gezeigt, dass bei Modellen, deren Kontur grosse Höhenunterschiede oder aber plateauartige Flächen aufweist, zwar eine befriedigende Formhärte erreicht wird, jedoch Risse auftreten, die im wesentlichen von oben nach unten verlaufen. Hieraus könnte auf Scherkräfte geschlossen werden, die im wesentlichen in vertikeler Richtung wirksam sind.

Andere bekannte Vorschläge gehen dahin, entweder oberhalb des Formkastens mit der Sandfüllung eine Verteilerplatte mit düsenartigen Bohrungen anzuordnen, deren Querschnitt über hohen Modellkonturen grösser ist als über niedrigen Modellkonturen oder im modellfreien Bereich (US-A-3 170 202), oder aber bestimmte Oberflächenpartien, z. B. oberhalb des Modells, durch einen topfartigen Behälter abzudecken (DE-A-2 949 340), dessen Wände in den Formsand eingreifen und dessen geschlossener Boden mit Abstand oberhalb der Formsand-Oberfläche ortsfest angeordnet ist. Beide bekannten Vorrichtungen führen zu keinem befriedigenden Verdichtungsergebnis. Im ersten Fall entstehen auf der Formsand-Oberfläche entsprechend der Düsenanordnung eine Vielzahl von Kratern, während im zweiten Fall der unterhalb des Bodens liegende Formsand praktisch unverdichtet bleibt, und der allein auf den ausserhalb des Behälters liegenden Bereich der Formsand-Oberfläche wirkende Gasdruck auch dort kraterartige Vertiefungen hinterlässt. Hiermit wird also das genannte Problem nicht behoben, es treten im Gegenteil zusätzliche Nachteile aufgrund der Kraterbildung ein.

Der Erfindung liegt die Aufgabe zugrunde, die eingangs genannte Vorrichtung dahingehend weiterzubilden, dass bei einem weitgehend gleichmässigen Verlauf der Formhärte in horizontalen Querschnittsebenen der Form Rissbildungen innerhalb der Form vermieden werden.

Diese Aufgabe wird erfindungsgemäss dadurch gelöst, dass die Schicht eine der Höhe des zu verdichtenden Formsandes angepasste Gasdurchlässigkeit derart aufweist, dass diese im Bereich hoher und/oder plateauartiger Modellkonturen geringer ist als im modellfreien Bereich der Modellplatte.

Während mit dem eingangs beschriebenen Verfahren gezeigt worden ist, dass sich der Verlauf der Formhärte durch eine an die Modellkontur angepasste Massenbelegung an der Zusatzmasse beeinflussen lässt, wird durch die vorliegende Erfindung das gleiche Ziel dadurch erreicht, dass die Gasdurchlässigkeit der Schicht an den Höhenverlauf des Modells oberhalb der Modellplatte angepasst wird, d.h. der Gasdruck im Bereich eines hohen Verdichtungshubs (Absenkung der Formsand-Oberfläche) stärker zur Wirkung gebracht wird als im Bereich kleinen Verdichtungshubs (grosse und ausgedehnte Modellhöhen). Im übrigen dringt an jenen Stellen auch mehr Gas in den Formsand ein, führt also zu einer stärkeren Fluidisierung als in den letztgenannten Bereichen. Praktische Untersuchungen haben ergeben, dass hiermit die angedeutete Rissbildung sicher vermieden wird. Die Ursache dürfte darin liegen, dass die aus dem Gasdruck durch Impulsaustausch zwischen den Sandpartikeln sowie durch den Fluidisierungseffekt erreichte Verdichtung für alle partielle Formsandvolumen mit gleicher Geschwindigkeit bzw. in einer gleichen Zeitspanne erfolgt, so dass benachbarte Formsandvolumina zur gleichen Zeit den Verdichtungshub ausführen und weder vertikale Relativbewegungen zwischen diesem Formsandvolumina, noch horizontale Druckausgleichsbewegungen aufgrund einer voreilenden Verdichtung in bestimmten Formpartien auftreten.

Gemäss einer bevorzugten Ausführungsform der Erfindung kann die dargestellte Wirkung noch dadurch gesteigert werden, dass Zonen unterschiedlicher Gasdurchlässigkeit der Schicht durch in den Formsand eintauchende Schottwände auch in vertikaler Richtung gegeneinander abgegrenzt sind.

Diese Schottwände trennen also zumindest über einen Teil der Füllhöhe vertikal nebeneinander liegende Formsandvolumina entsprechend dem Ausmass der Gasdurchlässigkeit der Schicht gegeneinander ab, so dass die durch die unterschiedliche Gasdurchlässigkeit vorgegebenen Einflüsse auf die Gasdruckwelle auch in der Tiefe der Form distanziert aufrechterhalten werden. Dadurch werden vor allem «Kurzschluss»-Strömungen zwischen benachbartem Sandvolumina vermieden. Diese Schottwände können beispielsweise bis in den Bereich der Modellkontur hineinreichen. Dies bedeutet, dass sie nicht nur diese Formsandvolumina im lose aufgeschütteten Zustand voneinander trennen, sondern auch bis in den abschliessend verdichteten Bereich der Form hineinragen.

Gemäss einem weiteren Merkmal der Erfindung ist die gasdurchlässige Schicht teilweise ortsfest angebracht, teilweise lose auf die Oberfläche des Formsandes aufgelegt und mit diesem mitbewegbar. Soweit die Schicht mitbewegbar ist, bildet sie eine vom Gasdruck beschleunigte Zusatzmasse, deren kinetische Energie auf den Formsand übertragen wird und zu einem zusätzlichen Verdichtungseffekt führt. Dabei wird vorzugsweise so vorgegangen, dass die Schicht in dem oberhalb des Modells liegenden Bereich, wo also die geringere Gasdurchlässigkeit vorgesehen ist, ortsfest, in dem oberhalb der freien Modellplatte liegenden Bereich, in welchem also der grössere Verdichtungshub durchzuführen ist, mitbewegbar ist.

Statt dessen kann aber auch die gesamte gasdurchlässige Schicht auf die Oberfläche des Formsandes aufgelegt und mit dieser mitbeweg₋ bar sein, wobei dann vorzugsweise vorgesehen ist, dass die Massenbelegung der Schicht im Bereich hoher und/oder plateauartiger Modellkonturen geringer ist als im modellfreien Bereich der Modellplatte. In einem solchen Fall wird die Schicht vorzugsweise flexibel ausgebildet, so dass sie einem unterschiedlichen Verdichtungshub folgen kann.

In der Regel wird beim Gasdruck-Formverfahren auf den Formkasten ein Füllrahmen aufgesetzt, der zusammen mit dem Formkasten den lose aufgeschütteten Formsand aufnimmt. In diesem Fall ist der ortsfeste Teil der gasdurchlässigen Schicht am Füllrahmen befestigt, so dass er stets am Füllrahmen verbleiben kann und Absenkbewegungen des Formkastens mit der fertigen Form nicht stört.

Bei dieser Ausführungsform sind die Schottwände sowohl am ortsfesten Teil der gasdurchlässigen Schicht als auch am Formkasten angebracht und reichen bis in den Formkasten hinein. Auf diese Weise stören auch die Schottwände die Formkastenbewegungen nicht.

Gemäss einer zweckmässigen Ausführungsform ist die gasdurchlässige Schicht aus ein oder mehr Lochblechen mit der gewünschten Gasdurchlässigkeit angepasstem freien Lochquerschnitt gebildet.

Nachstehend ist die Erfindung anhand eines in der Zeichnung dargestellten Ausführungsbeispiels beschrieben.

In der Zeichnung zeigen:
Fig. 1 eine schematische Ansicht der wesentlichen Teile einer Vorrichtung zur Gasdruckverdichtung, teilweise im Schnitt;
Fig. 2 eine Ausführungsform der Vorrichtung mit Formkasten und Füllrahmen im Schnitt;
Fig. 3 eine Draufsicht auf die Ausführungsform gemäss Fig. 2 und
Fig. 4 eine vergrösserte Detailansicht des Bereichs IV in Fig. 2.

In Fig. 1 ist eine Modellplatte 1 mit einem Modell 2 erkennbar, die einen Formkasten 3 unterseitig abschliesst. Auf den Formkasten 3 ist ein Füllrahmen 4 aufgesetzt, der zusammen mit dem Formkasten den Formraum bildet. Oberhalb dieses Formraums ist eine Druckgas-Vorkammer 5 angeordnet, die oberseitig durch eine Platte 6 abgeschlossen ist. In die Vorkammer 5 mündet die Leitung 8 eines Druckgasspeichers 7, in die ein nicht gezeigtes Ventil mit grossem Öffnungsquerschnitt angeordnet ist. Die für die Manipulation des Formkastens 3 und des Füllrahmens 4 sowie die zum Einfüllen des Formsandes notwendigen Einrichtungen können von üblicher Art sein und sind deshalb in der Zeichnung nicht näher dargestellt. Der zum Verdichten erforderliche Gasdruck kann entweder, wie in der Zeichnung gezeigt, aus einem Druckgasspeicher entnommen oder aber auch durch Explosion eines Brenngasgemisches erzeugt werden.

Oberhalb der freien Oberfläche der Formsandfüllung 11 im Formkasten 3 und Füllrahmen 4 ist eine gasdurchlässige Schicht 10 angeordnet, die bei diesem Ausführungsbeispiel zwei Bereiche unterschiedlicher Gasdurchlässigkeit aufweist, nämlich einen äusseren Randbereich 12 hoher Gasdurchlässigkeit und einen mittleren Bereich 13 geringerer Gasdurchlässigkeit. Dieser mittlere Bereich befindet sich etwa oberhalb des Modells 2, insbesondere der hohen und plateauartigen Bereiche der Modellkontur, während der Bereich 12 grösserer Gasdurchlässigkeit sich etwa oberhalb der vom Modell 2 freien Bereiche der Modellplatte 1 befindet.

Bei dem Ausführungsbeispiel gemäss Fig. 2 bis 4 ist die gasdurchlässige Schicht zweiteilig ausgebildet, wobei ein Teil 14 die Zone 12 grösserer Gasdurchlässigkeit, das andere Teil 15 die Zone 13 geringerer Gasdurchlässigkeit bildet. Beispielsweise beträgt die Gasdurchlässigkeit in der Zone 13 maximal 10% des freien Querschnitts des Füllrahmens in diesem Bereich.

Das Teil 15 mit der Zone 13 geringerer Gasdurchlässigkeit ist bei diesem Ausführungsbeispiel ortsfest angebracht, beispielsweise über Rippen 16 am Füllrahmen 4 befestigt, während das andere Teil 14 lose auf die Formsandoberfläche unterhalb der Rippen 16 aufgelegt ist.

Die Teile 14 und 15 unterschiedlicher Gasdurchlässigkeit können jeweils aus Lochblechen gebildet sein, wobei das die Zone 13 geringerer Gasdurchlässigkeit bildende Lochblech des Teils 15 von einem Rost 17. abgestützt sein kann.

Die Zonen 12, 13 unterschiedlicher Gasdurchlässigkeit sind bis in die Tiefe der Formsandfüllung durch Schottwände 18 voneinander getrennt, die am Füllrahmen, und zwar über die Rippen 16 zusammen mit dem ortsfesten Teil 15 des gasdurchlässigen Schicht befestigt sind und beispielsweise bis auf das Niveau des Formkastens 3 reichen. In besonderer Weise können die Schottwände 19 mit Befestigungsrippen 20 im oberen Teil des Formkastens 3 in Analogie zu üblichen Kastenschoren weitergeführt werden. Bei dieser Anordnung enden die Schottwände 19 mit dem erforderlichen Abstand über der höchsten Modellkontur. Je nach Art des Modells kann auch eine umgekehrte Anordnung der Teile 14 und 15 vorgesehen sein, beispielsweise wenn es sich um die Herstellung von Badewannen-Unterteilen handelt, bei denen die Wandungen im Randbereich des Formkastens 3 liegen. Vorteilhaft können die Zonen 12, 13 bei grossvolumigen Ballenmodellen vertikal bis in den Modellbereich angeordnet werden. Im übrigen lässt sich die Aufteilung der Zonen unterschiedlicher Gasdurchlässigkeit an die jeweils durch das Modell vorgegebenen Verhältnisse anpassen.

## Patentansprüche

1. Vorrichtung zum Verdichten von Giessereiformsand durch schlagartige Einwirkung von Gasdruck auf den in einem Formkasten (3) über einer Modellplatte (1) mit Modell (2) aufgeschütteten Formsand (11), wobei unmittelbar oberhalb der Oberfläche des unverdichteten Formsandes eine gasdurchlässige Schicht (10) angeordnet ist, auf die der Gasdruck zur Wirkung gebracht wird und die eine der Höhe des zu verdichtenden Formsandes (11) angepasste Gasdurchlässigkeit derart aufweist, dass diese im Bereich (13) hoher und/ oder plateauartiger Modellkonturen geringer ist als im modellfreien Bereich (12) der Modellplatte.

2. Vorrichtung nach Anspruch 1, dadurch gekennzeichnet, dass Zonen (12, 13) unterschiedlicher Gasdurchlässigkeit der Schicht (10) durch in den Formsand (11) eintauchende Schottwände (18) auch in vertikaler Richtung gegeneinander abgegrenzt sind.

3. Vorrichtung nach Anspruch 1 oder 2, dadurch gekennzeichnet, dass die gasdurchlässige Schicht (10) teilweise (15) ortsfest angebracht, teilweise (14) lose auf die Oberfläche des Formsandes (11) aufgelegt und mit diesem mitbewegbar ist.

4. Vorrichtung nach einem der Ansprüche 1 bis 3, dadurch gekennzeichnet, dass die Schicht (10) im oberhalb des Modells (2) liegenden Bereich (13) ortsfest, in dem oberhalb der freien Modellplatte (1) liegenden Bereich (12) mitbewegbar ist.

5. Vorrichtung nach Anspruch 1 oder 2, dadurch gekennzeichnet, dass die gesamte gasdurchlässige Schicht (10) auf die Oberfläche des Formsandes (11) aufgelegt und mit dieser mitbewegbar ist, und dass die Massenbelegung der Schicht (10) im Bereich (13) hoher und/oder plateauartiger Modellkonturen geringer ist als im modellfreien Bereich (12) der Modellplatte.

6. Vorrichtung nach einem der Ansprüche 1 bis 5 mit einem auf den Formkasten aufgesetzten Füllrahmen, dadurch gekennzeichnet, dass der ortsfeste Teil (15) der gasdurchlässigen Schicht (10) am Füllrahmen (4) befestigt ist.

7. Vorrichtung nach einem der Ansprüche 1 bis 6, dadurch gekennzeichnet, dass die Schottwände (18) nur am ortsfesten Teil (15) der gasdurchlässigen Schicht (10) angebracht sind und bis in den Formkasten (3) hineinreichen.

8. Vorrichtung nach einem der Ansprüche 1 bis 6, dadurch gekennzeichnet, dass die Schottwände (18) in vertikaler Richtung geteilt sind, wobei der obere Teil (18) ortsfest am Füllrahmen (4) und der untere Teil (19) ortsfest am Formkasten (3) angebracht ist und in diesen hineinreicht.

9. Vorrichtung nach einem der Ansprüche 1 bis 8, dadurch gekennzeichnet, dass die gasdurchlässige Schicht (10) aus einer oder mehr Lochblechen mit der gewünschten Gasdurchlässigkeit angepasstem freiem Lochquerschnitt gebildet ist.

## Claims

1. Apparatus for compacting foundry sand by the impact-like action of gas pressure on the moulding sand (11) piled in a moulding box (3) on a pattern plate (1) with a pattern (2), wherein directly above the surface of the uncompacted moulding sand a gas-permeable layer (10) is arranged, on which layer the gas pressure is brought to bear and which has a gas permeability matched to the height of the moulding sand to be compacted in such a manner that it is lower in the region (13) of high and/or plateau-like pattern contours than in the pattern-free region (12) of the pattern plate.

2. Apparatus according to claim 1, characterised in that the zones (12, 13) of the layer (10) of differing gas permeability are mutually separated in the vertical direction also by means of bulkheads (18) dipping into the moulding sand (11).

3. Apparatus according to claim 1 or claim 2, characterised in that the gas-permeable layer (10) is arranged partly (15) in a stationary manner and partly (14) loosely on the surface on the moulding sand (11) and is movable with the latter.

4. Apparatus according to one of claims 1 to 3, characterised in that the layer (10) is arranged positionally fixedly in the region (13) lying above the pattern (2), and displaceably in the region (12) lying above the free pattern plate (1).

5. Apparatus according to claim 1 or 2, characterised in that the whole of the gas-permeable layer (10) is laid on the surface of the moulding sand (11) and is movable with the latter, and that the mass distribution of the layer (10) is lower in the region (13) of high and/or plateau-like pattern contours than in the pattern-free region (12) of the pattern plate.

6.. Apparatus according to one of claims 1 to 5 with a sand frame set on the moulding box, characterised in that the stationary part (15) of the gas-permeable layer (10) is secured to the sand frame (4).

7. Apparatus according to one of claims 1 to 6, characterised in that the bulkheads (18) are arranged only at the stationary part (15) of the gas-permeable layer (10) and reach to the moulding box (3).

8. Apparatus according to one of claims 1 to 6, characterised in that the bulkheads (18) are vertically divided, wherein the upper part (18) is arranged fixedly at the sand frame (4) and the lower part (19) is arranged fixedly at the moulding box (3) and projects into the latter.

9. Apparatus according to one of claims 1 to 8, characterised in that the gas-permeable layer (10) is formed from one or more perforated plate(s) with a free aperture cross-section matched to the desired gas permeability.

## Revendications

1. Dispositif de serrage de sable de fonderie, par l'effet brutal d'une pression gazeuse sur le sable de moulage, chargé dans un châssis (3) sur une plaque modèle (1), supportant un modèle (2), une couche perméable au gaz (10), immédiatement au dessus de la surface du sable meuble, étant soumise à la pression gazeuse et présentant une perméabilité au gaz, adaptée à la hauteur du sable (11) à serrer, de telle sorte que cette perméabilité est plus faible dans la zone (13) des contours élevés et/ou en palier du modèle, que dans la zone (12) de la surface libre de la plaque-modèle.

2. Dispositif suivant la revendication 1, caractérisé en ce que des zones (12,13) de la couche (10), de différente perméabilité au gaz, sont délimitées, dans le sens vertical également, par des cloisons (18) qui pénètrent dans le sable de moulage (11).

3. Dispositif suivant l'une des revendications 1 et 2, caractérisé en ce que la couche perméable au gaz (10) est en partie (15) fixée, en partie (14) mobile sur la surface du sable de moulage (11), avec lequel elle peut se déplacer.

4. Dispositif suivant l'une quelconque des revendications 1 à 3, caractérisé en ce que la couche (10) est fixe, dans la zone (13) située au-dessus du modèle (2), mobile dans la zone (12), située au-dessus de la surface libre de la plaque-modèle (1).

5. Dispositif suivant l'une des revendications 1 et 2, caractérisé en ce que toute la couche (10) perméable au gaz, disposée sur la surface du sable de moulage (11), peut se déplacer avec ce dernier, et en ce que la perméabilité de la couche (10) est plus faible dans la zone (13) des contours élevés et/ou en palier du modèle, que dans la zone (12) de la surface libre de la plaque-modèle.

6. Dispositif suivant l'une quelconque des revendications 1 à 5, avec une rehausse de châssis placée sur le châssis, caractérisé en ce que la partie fixe (15) de la couche (10) perméable au gaz est fixée sur la rehausse (4).

7. Dispositif suivant l'une quelconque des revendications 1 à 6, caractérisé en ce que les cloisons (18) sont montées exclusivement sur la partie fixe (15) de la couche (10) perméable au gaz, et se prolongent jusqu'au châssis (3).

8. Dispositif suivant l'une quelconque des revendications 1 à 6, caractérisé en ce que les cloisons (18) sont divisées dans le sens vertical, la partie supérieure (18) étant fixée sur la rehausse de châssis (4) et la partie inférieure (19) étant montée sur le châssis (3), dans lequel elle pénètre.

9. Dispositif suivant l'une quelconque des revendications 1 à 8, caractérisé en ce que la couche (10) perméable au gaz se compose d'une ou de plusieurs tôles performées, la section libre des trous étant adaptée à la perméabilité au gaz requise.
